# FASCICULE DE BREVET EUROPEEN

(11) **EP 1 694 176 B1**
(45) Date de publication et mention de la délivrance du brevet: **25.03.2009**
(21) Numéro de dépôt: 04798039.6
(22) Date de dépôt: 22.11.2004
(51) Int. Cl.: A47G 23/02

(54) **DISPOSITIF UTILITAIRE POUR UN RECIPIENT DE MATIERE LIQUIDE**
GEBRAUCHSVORRICHTUNG FÜR EINEN BEHÄLTER FÜR FLÜSSIGKEITEN
UTILITY DEVICE FOR A CONTAINER OF LIQUID MATTER

(30) Priorité: 21.11.2003 FR 0313686
(43) Date de publication de la demande: 30.08.2006
(73) Titulaire: Bedon, Jean-François, 07270 Saint Barthélémy Grozon (FR)
(72) Inventeur: Bedon, Jean-François, 07270 Saint Barthélémy Grozon (FR)
(74) Mandataire: Harrison, Robert John
(86) Numéro de dépôt international: PCT/EP2004/013239
(87) Numéro de publication internationale: WO 2005/048787

(56) Documents cités:
- CH-A- 275 038
- FR-A- 2 673 606
- GB-A- 375 560
- US-A- 4 095 710
- US-A- 6 013 230
- US-A- 6 070 755
- US-B1- 6 601 728

## Description

La présente invention se rapporte a des récipients de liquides tel que par exemple une boisson, et en particulier mais pas exclusivement aux gobelets jetables, et plus précisément à un ustensile les équipants. Un tel Dispositif peut à la fois servir d'agitateur, de paille, de protection thermique en rigidifiant le corps du gobelet, et de support de message promotionnel. Ces éléments peuvent être facilement détachés individuellement les uns des autres du gobelet pour mélanger ou pour boire une boisson, et pour éventuellement conserver une information imprimée sur le feuillet de protection thermique « anti-brûle doigt ».

A ce jour les récipients pour liquides sous formes de gobelet ou analogues sont fortement utilises aussi bien dans des distributeurs automatiques que dans la restauration (restauration rapide, fêtes, voyages, etc.).

Un dispositif selon le préambule de la revendication est connude US-6 601 728 B1.

Mais, ce type de gobelet présente, non seulement l'inconvénient majeur de ne pas être directement associé à un moyen d'agitation, comme un agitateur (actuellement les agitateurs sont fournis indépendamment), qui ne peut pas être fixé au gobelet à cause de son encombrement trop important, mais aussi une incommodité notamment lors de la prise du gobelet rempli d'une boisson chaude, et voire une impossibilité d'agiter sans se salir (mouiller) les doigts dû à des dimensions trop courte de l'agitateur indépendant. En outre, comme on le comprendra, la rigidité du corps du gobelet et sa capacité de transfert thermique sont directement fonction de l'épaisseur du plastique et/ou du carton qui le constitue, et donc de la température du liquide.

De plus, ce type de gobelet présente, aussi l'inconvénient majeur de ne pas être directement associé à un moyen qui évite d'incliner le gobelet pour boire, comme une paille (actuellement les pailles sont fournies indépendamment), qui ne peut pas être fixée au gobelet à cause de son encombrement trop important, mais aussi une incommodité notamment de s'alimenter en marchant sans risquer de renverser de la boisson.

Ainsi, si l'on désire que le corps du gobelet soit saisissable malgré une boisson chaude sans « brûler » le bout des doigts de l'utilisateur, en ne se déformant pas, il est nécessaire d'augmenter l'épaisseur des parois du gobelet, ce qui est incompatible avec l'encombrement du gobelet, l'empilage de ceux-ci, et le caractère jetable du gobelet.

Enfin, ce type de gobelet présente l'inconvénient majeur de ne pas permettre de conserver une information (texte imprimé d'un message promotionnel ou événementiel) sur un support propre, sec et peu encombrant. Effectivement, pour conserver les informations (exemple numéro de téléphone d'un annonceur, etc.) imprimées sur le gobelet, il est nécessaire de nettoyer le gobelet et ensuite de découper avec un ciseau la paroi du gobelet sur laquelle sont imprimées les informations ; cette opération est d'une part trop compliquée et trop contraignante pour le consommateur, et en conséquence ne permet pas aux annonceurs d'exploiter de manière efficace et rentable les potentialités commerciales que représente la surface du corps d'un gobelet.

La présente invention a donc pour but de proposer un dispositif pour récipients de liquides permettant une utilisation commode pour diverses applications.

Il est proposé un dispositif ayant les caractéristiques de la revendication 1 ainsi qu'un récipient équipé d'un tel dispositif. Des caractéristiques favorables sont contenue dans les revendications dépendantes.

En particulier l'invention propose un dispositif utilitaire pour un récipient de matière liquide ayant une forme sensiblement cylindrique, le dispositif comprenant des moyens aptes a prendre une configuration sensiblement oblong et des moyens aptes a prendre une configuration sensiblement plane, solidarisés audit récipient de façon a permettre un maintien des moyens aptes a prendre une configuration sensiblement oblong et des moyens aptes a prendre une configuration sensiblement plane respectivement dans une configuration suivant sensiblement la circonférence dudit récipient, afin de permettre un empilement par unités de dispositif et de récipient, ainsi qu'une désolidarisation commune ou sélective desdits moyens, dans lequel les moyens aptes à prendre une configuration oblong sont un agitateur et/ou une paille. De ce fait il est possible de prévoir des ustensiles avec une étendue dépassant celle du récipient pratiquement sans augmenter l'encombrement et sans gêner un empilement. Les ustensiles peuvent servir a une multiplicité d'applications invoquant par exemple l'option de les tremper dans le liquide en forme d'une spatule (moyens aptes a prendre une configuration sensiblement plane), d'un agitateur ou d'une paille (moyens aptes a prendre une configuration sensiblement allongé ou oblong).

Selon un mode de réalisation préféré les moyens aptes a prendre une configuration sensiblement oblong sont formés d'un profilé en matière plastique ou en carton, en particulier d'un profile présentant une section fermé ou en forme de C. Une section fermée permet une utilisation aisée comme pour une paille alors que une section un forme de C permet une fixation aisée sur le bord du récipient ayant préférentiellement une forme complémentaire.

De préférence les moyens aptes a prendre une configuration sensiblement plane sont formés d'une feuille, en particulier en matière plastique ou en carton. Ceci permet une fonction rigidifiante et peut par ailleurs permettre l'apport de décoration ou d'informations, puisque une telle feuille peut aisément être soumise a un procédé d'impression ou d'autre traitement comme la gravure, etc.

Les moyens aptes a prendre une configuration sensiblement oblong peuvent comprendre des moyens d'encliquetage / d'accrochage ou être en prise avec des moyens d'encliquetage afin de permettre une fixation sur le récipient ou le décrochage de sur le récipient permettant une utilisation sans risque d'altérer le récipient en enlevant les moyens en vue d'une utilisation.

Selon une variante préférée les moyens aptes a prendre une configuration sensiblement oblong comprennent au moins une partie, favorisant une déformation, en particulier une partie avec une structure en accordéon ou une articulation équipée d'un système de verrouillage.

Les moyens aptes a prendre une configuration sensiblement plane peuvent former ou comprendre un support d'information. Cela permet d'apporter une fonction additionnelle au dispositif puisque l'on peut imaginer aussi bien d'apporter des informations concernant le contenu du récipient que des informations tiers telle qu'un message publicitaire.

De préférence les moyens aptes a prendre une configuration sensiblement plane présentent une forme complémentaire au récipient afin de permettre un minimum d'encombrement additionnel. Par ailleurs une telle structure peut reprendre les structures de rigidification et peuvent permettre un empilement en cas de récipients ayant une face ouverte telle qu'un gobelet.

Selon un mode de réalisation préféré les moyens aptes à prendre une configuration sensiblement oblong et/ou les moyens aptes à prendre une configuration sensiblement plane sont précontraint dans l'une de leurs configurations.

L'invention prévoit par ailleurs également un récipient de liquide équipé d'un tel dispositif. Il peut s'agir par exemple d'un gobelet tel que utilisé dans les distributeurs de boissons chaudes avec un dispositif mis en place lors de la préparation de la boisson ou de façon pre-assemblé.

De façon préférentielle le récipient est formé d'une matière identique à celle d'au moins une partie du dispositif, en particulier formé d'un seul tenant avec ladite partie. Ceci permet un coût de revient bas et une implications de matériaux ayant un grade alimentaire commun.

Selon l'invention, le dispositif peut donc dans une applications gobelet comprendre un agitateur pliable et jetable qui a une forme d'arc circulaire, qui comporte une embase (spatule pour agitation) et une poignée en prise avec l'extrémité d'un feuillet de protection thermique qui de plus rigidifie le corps du gobelet.

Ainsi, grâce à cet agitateur qui est facilement fixé sur le haut du gobelet, le gobelet est toujours équipé, en toute sécurité, d'un agitateur pour les boissons sucrées ou les boissons nécessitant d'être homogénéisées par exemple.

De part sa conception et sa section qui peut être tubulaire, ce même agitateur pliable intégré ou fixé sur le haut du gobelet peut assurer simultanément les fonctions de paille pour boire en aspirant une boisson et agiter par exemple les glaçons pour une boisson fraîche.

Selon une caractéristique avantageuse de l'invention, le dispositif comporte des moyens de blocage, d'accrochage ou d'encliquetage adapté à retenir l'agitateur et/ou la paille sur le rebord supérieur du gobelet.

Ainsi, puisque l'agitateur et/ou la paille, et le feuillet de protection sont intégrés ou clipsés en respectant un encombrement extrêmement réduit sur le gobelet, on comprendra qu'il est aisé pour l'utilisateur de boire au gobelet sans être gêné par le dispositif utilitaire.

En outre, lorsque le gobelet est vidé de sa boisson, on comprend qu'il suffit de jeter le gobelet, l'agitateur et/ou la paille.

Toutefois, le feuillet de protection qui sert à rigidifier le gobelet et à isoler thermiquement la paroi du gobelet peut être décroché ou déclipsé du gobelet indépendamment de l'agitateur et/ou de la paille, et être conservé par l'utilisateur.

Cet agencement procure une grande commodité pour l'utilisateur et une simplification de fabrication en regroupant les diverses pièces en un ensemble d'un seul tenant, tout en satisfaisant l'esthétique du gobelet, son faible encombrement / poids, et son principe d'empilage avec d'autres gobelets.

Afin de rendre l'invention particulièrement économique et compacte, et selon une autre caractéristique particulièrement avantageuse, le feuillet de protection thermique et rigidifiant est réalisé de préférence en un matériau plastique ou carton semi-rigide de grade alimentaire imprimable (avec une encre de grade alimentaire) qui peut éventuellement comporter des rainures horizontales et/ou verticales qui sont ajustées sur les rainures du gobelet, constituant ainsi une sur-épaisseur quasi négligeable, les systèmes d'accrochage ou les clips étant montés sur le haut du feuillet de protection.

Le feuillet de protection d'épaisseur très fine ainsi constitué se révèle très intéressant, non seulement, lors du stockage après fabrication (empilage), lors du désempilage dans une machine de distribution automatique, mais aussi notamment lorsque le gobelet est utilisé pour boire sans brûler le bout des doigts de l'utilisateur et aussi lorsque le feuillet de protection est conservé comme support d'information par l'utilisateur. En effet, le feuillet de protection thermique et rigidifiant n'ayant pas une forme encombrante (format d'une carte bancaire de crédit par exemple), il est très commode dans son utilisation, et aussi pour la conservation d'une information publicitaire dans un porte-carte.

En outre, la finesse des systèmes d'accrochage ou des clips offre une faible résistance, ce qui garantit une rupture nette et très aisée de ces systèmes d'accrochage ou des clips et qui empêche lors de la séparation du feuillet de protection thermique et rigidifiant de l'agitateur (et/ou de la paille) l'introduction de débris de plastique ou de carton dans la boisson contenue dans le gobelet.

De préférence la solidarisation par rapport aux moyens aptes a prendre une configuration sensiblement oblong et/ou les moyens aptes a prendre une configuration sensiblement plane s'effectue directement et/ou indirectement par soudure, en particulier au niveau du bord supérieur du récipient, ou alternativement par thermoformage.

Les caractéristiques et avantages de l'invention ressortiront d'ailleurs de la description qui va suivre, prise à titre d'exemple non limitatif, en référence aux dessins annexés dans lesquels :
- la figure 1 est une vue d'un mode de réalisation d'un dispositif selon l'invention ;
- la figure 2 est une vue d'un mode de réalisation alternatif du dispositif selon l'invention et représentée clipsée sur un gobelet ;
- la figure 3 est une en coupe verticale du dispositif de la figure 2 représentant l'agitateur et/ou la paille fixés sur le haut de gobelets empilés avec un autre gobelet (Remarque : la figure 3 est à l'échelle 20) ;
- la figure 4 est une vue éclatée représentant un exemple d'agitateur, de paille, et de feuillet de protection lorsque le dispositif selon un mode de réalisation légèrement modifié est en position d'utilisation de l'agitateur et/ou de la paille ;
- la figure 5 est une vue de dessus d'un mode de réalisation alternatif du dispositif selon l'invention et représentée d'une seule pièce avant mise en forme (par exemple thermoformage) ;
- la figure 6 est une vue de la mise en forme en position intermédiaire du mode de réalisation de la figure 5
- la figure 7 est une coupe verticale du dispositif des figures 5 et 6 représentant l'agitateur et/ou la paille fixés sur le rebord du gobelet empilés avec un autre gobelet (Remarque : la figure 7 est à l'échelle 20) ;
- la figure 8 est une vue éclatée représentant l'empilage de deux gobelets équipés de l'agitateur et/ou la paille et du feuillet de protection ;
- la figure 9 est une vue de dessus d'un mode de réalisation de l'agitateur adapté sur le bord du gobelet ;
- la figure 10 est une vue en perspective de l'agitateur de la figure 9 en position sur le gobelet. ;
- la figure 11 est une vue en coupe du positionnement de l'agitateur sur le bord du gobelet ;
- la figure 12 est une vue présentant le principe de dépliage de l'agitateur et ou de la paille.

Le gobelet 3 représenté à la figure 2 est destiné à recevoir un certain volume de liquide par le haut du gobelet 9 équipé d'un agitateur 6 (et/ou d'une paille 6bis) et à délivrer ensuite le liquide sous gravité lorsque le bord du gobelet 9 est suffisamment incliné. Le mot liquide utilisé dans la présente invention se rapporte de préférence à une boisson chaude mais peut également définir toute autre boisson fraîche, sucrée ou non que l'on souhaite boire.

Le gobelet est équipé d'un dispositif 1 qui permet, à l'encontre de sa faible élasticité plastique et de sa facilité de rupture en des points précis, de passer d'un état assemblé (figure 1) vers un état dés-assemblé après usage (figure 4).

Selon le mode de réalisation représenté, le dispositif 1 comprend un agitateur 6 (et/ou une paille 6bis), présentant une structure en arc de cercle, qui comporte une spatule 7 et une poignée 14 venant en prise avec les deux pattes fines 4 et 4' du feuillet de protection 2, via les crochets 5 et 12 et qui est susceptible d'être, par le processus de fabrication, soit une position clipsée en laquelle les pattes 4, 4', les cochets 5, 12 et l'épaisseur du gobelet 11 sont maintenues clipsés, soit une position détachée en laquelle le feuillet de protection 2 est détaché de l'agitateur 6.

Dans les exemples de réalisation illustré sur les douze figures, le dispositif 1 est constitué en matériau plastique ou carton rigide (qui peut être la même matière dans laquelle sont réalisés les gobelets actuels) ; ayant une faible élasticité, suffisante pour accepter de faibles déformations. De préférence, le matériau rigide, ayant donné satisfaction lors de multiples essais, est un plastique ou un carton présentant des caractéristiques élastiques assez faible. Un tel plastique ou carton est par exemple thermoformable et de grade alimentaire tel que celui utilisé pour la fabrication des gobelets jetables actuellement sur le marché. Ce plastique ou carton a également pour avantage de se thermoformer ou de se mouler, d'être imprimable avec une encre alimentaire et de se rompre facilement entre les crochets 5, 12 et les pattes 4, 4' au niveau des axes de rupture 14 et 15. Dan le cas d'une réalisation du dispositif 1 par thermoformage selon un axe vertical, les crochets et pattes de fixation seront positionnés radialement à l'axe vertical pour faciliter une rupture nette du plastique ou du carton lors du décrochage de l'agitateur, de la paille, et de la protection thermique.

Bien entendu, sans sortir du cadre de l'invention, le haut du feuillet de protection 2 pourrait être glissé à force dans la rainure inférieure située dans l'épaisseur 11 du bord du gobelet (exemple des gobelets en carton).

Dans un mode de réalisation pratique de l'invention tel que montré dans les figures 1 et 2, l'agitateur 6 étant agencé sur le bord du gobelet 9, les pattes 4, 4', 30 et les crochets 5, 12, 31 sont reliés point à point via les axes de rupture 14, 15, 32 respectivement sur les deux régions diamétralement opposées de l'épaisseur inférieure 11 du bord du gobelet. Cette fixation bien équilibrée de l'agitateur peut être réalisée par clipsage des axes de rupture 14, 15, 32 dans la rainure inférieure située dans l'épaisseur 11 du bord du gobelet.

Le principe de fixation réalisé par les clips composé du crochet 31, et de l'axe de rupture 32 qui fixe l'extrémité (côté spatule) de l'agitateur peut être remplacé par la spatule elle-même qui est montée sous une légère pré-contrainte.

Un des avantages de cette spatule pliable est de s'intégrer (en position fermée) sans déborder du bord supérieur du gobelet. Ainsi, aucune gêne et, aucun encombrement supplémentaire ne sont générés par la spatule pliable.

Comme l'illustre la Figure 2, pour donner plus d'efficacité à l'agitateur 6, la spatule 7 a la capacité de se déplier. Pour permettre ce dépliage, la spatule 7 est fendue de son extrémité au point de pliage 33 (sur une longueur de 1 à 2 cm). Ainsi la spatule est composée de deux brins de plastique sur la largeur 6 de l'agitateur : un brin 17 plutôt épais ; et un autre brin 18 plutôt mince.

Le brin 17 a une épaisseur de deux tiers de l'épaisseur 6 de l'agitateur, alors que le brin 18 a une épaisseur d'un tiers.

Lors du dépliage de la spatule, c'est le brin 18 le plus mince qui s'ouvre pour donner plus de surface de contact pour agiter la boisson. Grâce à son épaisseur un peu plus importante, le brin 17 ne se déplace pas, il garde sa position en arc de cercle. La spatule 7 dépliée forme un «V».

Le dépliage automatique de la spatule se fait simultanément au dé-clipsage de l'agitateur du bord du gobelet.

Effectivement, le cisaillement des crochets 5 et 12 au niveau des points de rupture 33 et 34 libère l'agitateur du bord du gobelet, et en conséquence le dépliage de la spatule. Grâce à un moulage sous une légère pré-contrainte du brin 18, ce brin s'ouvre automatiquement en « V ». L'extrémité du brin 18 est équipée d'une partie plate 20 de très faible épaisseur qui épouse la forme du haut du gobelet 9. Cette partie plate a pour but d'offrir une plus grande surface de contact avec la boisson pour optimiser l'agitation de la boisson.

Bien sûr, cette spatule 7 peut être associée à l'extrémité inférieure de la paille 6bis pour agiter certaine boisson.

Ainsi lorsque le gobelet est rempli de liquide et grâce à la fixation de l'agitateur 6 au bord du gobelet 9, dans un premier temps on peut dé-clipser aisément l'agitateur 6 et/ou la paille 6bis, puis quelques instants plus tard, lorsque la boisson et la paroi du gobelet sont moins chaudes on peut dé-clipser et le feuillet de protection 2 du bord du gobelet voir la figure 4.

De manière à optimiser la commodité du dispositif, le feuillet de protection 2 est solidaire de l'agitateur 6 et/ou de la paille 6bis. Ainsi le dispositif peut se déplacer selon un axe commun A-A' perpendiculaire au bord supérieur du gobelet.

Grâce à cette disposition et selon une caractéristique préférentielle de l'invention, le dispositif 1 est pourvue d'une poignée 14 qui peut prendre à cet effet, une position de dé-clipsage pour laquelle l'agitateur 6 et/ou la paille 6bis occupe leur position d'utilisation (figure 4), permettant à l'utilisateur de mélanger le liquide et de le boire en l'aspirant.

Comme on le voit mieux sur la figure 1, l'agitateur comporte une structure de clips constituée de plusieurs crochets, à savoir dans l'exemple illustré mais non limitatif, trois crochets référencés 5, 12, et 31, emboîtés via des axes de rupture 15, 16 et 32 dans l'épaisseur du bord du gobelet 11.

Chaque crochet est constitué de pattes de faible épaisseur, dans le cas présent les crochets 5, 12 et 31 sont destinés via les axes de rupture à relier l'agitateur au feuillet de protection thermique. Afin d'assurer une réalisation plus économique, et d'optimiser la fonctionnalité lesdits axes de ruptures constituent ainsi un point de rupture 18 pour désolidariser le feuillet de protection thermique de l'agitateur. Pour dans un premier temps libérer l'agitateur du bord du gobelet les crochets 5, 12 et 31 sont cisaillés aux points 33 et 34 dans le mouvement de dé-clipsage. Dans un second temps, les fines pattes 4 et 4' du feuillet de protection thermique sont cisaillées aux points 18 par un mouvement de « décapsulage » ou de dé-clipsage du feuillet.

D'après un mode de réalisation légèrement modifié et tel que illustré dans la figure 4 des marques « anti-brûle doigt » 38 sont prévus aux extrémités du feuillet symbolisant les formes d'un bout de doigt. Les fines pattes 4 et 4' et les marques 38 peuvent être facilement cisaillé du feuillet de protection thermique, pour permettre au consommateur de conserver un support de message propre au format proche de celui d'une carte bancaire de crédit.

Selon encore une autre caractéristique importante de l'invention et comme présentée à la figure 1, l'agitateur 6 et/ou la paille réalisés en un matériau plastique ou en carton à une forme d'arc de cercle. Selon une réalisation plus avantageuse et ergonomique, pour se déplier sur un axe vertical, l'agitateur et/ou la paille présentent un système accordéon 35. Pour garder une rigidité suffisante en position fermée, le système d'accordéon est verrouillé par de très fines pattes 36 et 37. Comme le montre la figure 4, afin d'optimiser la longueur de l'agitateur et/ou de la paille, après un cisaillement très facile des pattes de verrouillage 36 et 37, les deux extrémités en arc de cercle de l'agitateur et/ou de la paille de part et d'autre du système accordéon sont alignées sur l'axe vertical. Le liquide peut facilement circuler à l'intérieur du système accordéon de section tubulaire.

Tel que illustré dans les figures 2 et 3 la fixation du dispositif peut s'effectuer en enfermant le rebord 11 du gobelet. Il est a noter que l'agitateur et/ou la paille peut s'étendre sur seulement une partie du périmètre ou sur tout le pourtour. Dans l'exemple représenté à la figure 3 et de manière à garantir une parfaite insertion entre deux gobelets empilés l'un sur l'autre, l'agitateur et/ou la paille comportent un cadre de rigidification formé d'une sorte de bourrelet périphérique 6 et 6bis dont l'épaisseur est inférieure à celle de l'espace « G » entre deux gobelets empilés. Sur la représentation de la figure 3 l'on peut s'apercevoir que l'on a illustré en partie supérieure un mode de réalisation faisant appel a un agitateur, alors que dans la partie inférieure l'on utilise une paille. Le rattachement du dispositif se fait de sorte qu'un empilement par unités de récipient et de dispositif est faisable comme pour des gobelets classique sans dispositif. Dés lors la paille ou l'agitateur se trouve au dessus du rebord du gobelet en formant par moyens de crochet 5 ou 12 un clip autour du rebord. L'affixation est par ailleurs renforcé par la présence d'un axe de rupture en forme de bourrelet 15 engrenant dans une fente forme par le rebord du gobelet.

Dans un mode de réalisation préféré, le bourrelet 11 du bord du gobelet est formé par un plastique ou carton de même type que celui du dispositif et du fait de sa configuration acquiert une dureté supérieure au feuillet de protection 2. Comme on le comprendra, ce bourrelet a une épaisseur légèrement supérieure à celle du feuillet de protection. Ce bourrelet sert de cadre de référence dimensionnel pour le clipsage des axes de ruptures 15,16 et 32.

Dans un mode de réalisation représenté aux figures 5 et 6, le dispositif 1 est réalisé d'une seule pièce en même temps que le gobelet 3. Grâce à un patron unique 47 découpé dans une feuille de plastique ou de carton de fine épaisseur, le gobelet 3 et le dispositif 1 sont thermoformés de manière industrielle et automatique (sans intervention manuelle) en une seule passe. Ainsi, le principe du thermoformage et d'emboutissage du gobelet 3 et du dispositif 1 permet d'obtenir les bonnes épaisseurs pour les différents éléments tels que l'agitateur 6, la paille 6 bis et la protection thermique 2. Effectivement, grâce à ce principe l'agitateur 6 et la paille 6bis ainsi constitués ont une épaisseur suffisante pour donner la rigidité nécessaire à leurs fonctionnalités ; cette épaisseur est quasi identique à l'épaisseur de la feuille initiale.

Grâce à ce principe de thermoformage (emboutissage), la protection thermique 2 a une épaisseur très mince, plus fine que celle de l'agitateur 6 et la paille 6 bis. L'épaisseur très mince de la protection thermique 2 étant identique à celle de la paroi du gobelet 3, l'empilage de deux gobelets tel que montré en figure 7 est possible tout en gardant rigoureusement le même pas d'empilage G entre deux gobelets.

Comme il est montré dans la figure 7, comparant l'empilage d'un gobelet classique (coté gauche) le respect du pas d'empilage G (et de la fine épaisseur des parois) entre des gobelets équipés du dispositif 1 (coté droit) permet le bon fonctionnement du désempilage dans les machines de distribution automatique sans changer les réglages des systèmes de désempilage de ces machines. En particulier l'on peut bien discerner que contrairement au modes de réalisations précédants la paille 6bis (partie supérieure du dessin) ou l'agitateur (partie inférieure) font partie intégrante du rebord du gobelet et ne sont plus superposé tel que cela est représenté en figure 3. Cette disposition permet en empilage ou des-empilage encore plus facile. Il est a noter que la configuration peut être obtenue soit lors de la production du gobelet lui même soit en rapportant le dispositif, par exemple moyennant un soudage ou utilisant une colle. Par ailleurs l'on peut bien s'apercevoir du fait que le feuillet épouse parfaitement la structure du gobelet ne gênant donc nullement son empilage.

Tel que illustré en figure 6 la forme concave obtenu par thermoformage et le dimensionnement des marques « anti-brûle doigt » 38 de la fine protection thermique rigidifiante 2 autour d'une partie du corps du gobelet 3 permet à cette protection de bien épouser la forme du gobelet et des éventuelles rainures (horizontales ou verticales). La protection thermique ainsi bien appliquée sur le corps du gobelet permet l'empilage automatique des gobelets à des cadences très rapides au cours du processus de fabrication, en ne se décollant pas du corps du gobelet malgré les flux d'air générés par la vitesse d'empilage des gobelets.

Encore un autre mode de réalisation préféré est illustré sur la figure 8, montrant une unité formé d'un gobelet 3 et d'un dispositif utilitaire en sensiblement en forme de manchon. Le manchon est sensiblement conforme au gobelet et présente un feuillet détachable 2 avec en sus des ouvertures permettant un détachement aisé. Par ailleurs le manchon est pourvu d'un bord supérieur apte a se placer sous le rebord du gobelet tel que cela est illustré a la figure 11. Ce rebord forme en même temps qu'il sert a l'afixation par rapport au gobelet a fournir l'agitateur 6 ou la paille 6 bis. Il est a noter que le mode de réalisation de la figure 8 pourrait aussi bien être fabrique en un gobelet deux couches ayant des perforation ou microcoupures aux endroits choisi afin de permettre la detachabilité du feuillet et de l'agitateur ou de la paille.

Les pré-découpes des formes de l'agitateur 6 (y compris la poignée 14, la spatule 7, le point de décrochage 49 de la spatule, et l'articulation 35), de la paille 6 bis et de la protection thermique 2, y compris les marques « anti-brûle doigt » 38 et les oeillets de décrochages 48 de la partie centrale de la protection thermique sont réalisées lors des opérations de thermoformage du gobelet 3 et du dispositif 1 par des équipements de découpe mécanique, chimique ou de type laser.

Pour tous les modes de réalisation il est possible d'agencer l'agitateur ayant une section en « L » composée d'une partie horizontale 52 qui a une épaisseur identique à celle de la feuille initiale, et qui est alignée dans le prolongement du bord replié 11 (voir figure 11), et une partie verticale 53 qui a une épaisseur plus fine que la partie 52, identique à la paroi du gobelet 3. Tel que illustré sur la figure 9 l'agitateur 6 est composé de deux quarts de circonférence 50 et 51 reliés par un point d'articulation 35 (au point M) qui a une découpe en forme de V sur la partie horizontale 52. La partie verticale 53 n'est pas coupée, elle permet de maintenir d'une part la liaison entre les deux quarts de circonférence 50 et 51 et d'autre part le dépliage sur un angle de 90° à contre sens de son rayon de courbure. Les caractéristiques mécaniques du plastique ou du carton autorisent la déformation plastique pour réaliser l'articulation 35 de la partie verticale 53 sans se rompre, comme demandée par ce dépliage pour que la poignée se déplace du point P' au point P (voir figure 12).

Un des autres avantages du principe de l'agitateur réalisé en deux quarts de circonférence sur la demi-circonférence du gobelet est de s'ajuster automatiquement à la hauteur du gobelet quelque soit la capacité du gobelet ; cela permet d'équiper les gobelets aux hauteurs différentes utilisés dans les machines de distribution automatique. Cet avantage est doublement important, d'une part il solutionne la problématique des systèmes de distribution automatique qui n'acceptent que des agitateurs à longueur unique, et d'autre part il permet de faire des économies très significatives de coûts en permettant de supprimer ces systèmes de distribution automatique d'agitateurs (en plus des coûts de production des agitateurs eux-mêmes) qui ne sont pas très fiable pour distribuer des agitateurs un par un compte tenu de la faible épaisseur des agitateurs.

Tel qu'il est montré dans la figure 11 il est possible pour permettre un décrochage aisé et ergonomique de l'agitateur 6, que le quart de circonférence 50 de l'agitateur ne soit pas pourvu de système d'accrochage. Dans ce mode de réalisation la section 50 se maintient sur le corps du gobelet en partie grâce a sa concavité. Le quart de circonférence 51 de l'agitateur est maintenu sur le corps du gobelet, dans le prolongement du bord 11 du gobelet par le système d'accrochage 49 positionné radialement (non représenté sur la figure 11).

Tel que illustré dans la figure 10 l'agitateur peut se présenter sous forme très spécifique avec une partie poignée 14 et une partie spatule 7. Ainsi le consommateur souhaitant utiliser l'agitateur saisi la poignée 14 de l'agitateur pour la tirer dans l'axe perpendiculaire pour passer du point P sur l'axe BB au point P sur l'axe CC (rotation d'un angle de 90°) de la figure 12. Dans ce mouvement, le quart de circonférence 51 étant maintenu en position fixe sur le gobelet grâce au système d'accrochage 49, l'articulation 35 de l'agitateur peut se verrouiller grâce au système de verrouillage 36 et 37. L'articulation 35 étant verrouillée (sans faire effort important), le consommateur continue à tirer légèrement sur la poignée 14 pour rompre le système d'accrochage 49 qui a une faible résistance à la rupture, ainsi les deux quarts de circonférence 50 et 51 sont alignés sur l'axe droit CC et l'agitateur 6 est prêt à être utilisé pour agiter une boisson. Le principe est identique pour décrocher la paille 6 bis.

Maintenant, nous allons décrire le fonctionnement et l'utilisation du gobelet par un consommateur dans le cadre notamment d'un distributeur automatique de boisson. Pour plus de commodité et aussi tenir compte des fortes contraintes économiques, le dispositif est réalisé directement avec le gobelet ou fixé automatiquement (sans intervention manuelle) sur chaque gobelet pendant le processus de fabrication du gobelet, ce qui signifie que le gobelet ainsi équipé est mis à disposition de chaque consommateur.

Le gobelet rempli de la boisson choisie par le consommateur est mis à disposition dans le distributeur automatique de boisson. Le consommateur peut s'emparer franchement du gobelet équipé du feuillet de protection thermique 2 sans risquer de déformer les parois du gobelet (ce qui évite tout risque de renverser la boisson), et de se brûler le bout des doigts avec une boisson chaude. L'avantage pour le consommateur est qu'il peut saisir le corps du gobelet sans précaution particulière. Le consommateur n'a plus à saisir le gobelet par son bord supérieur 9 pour éviter de se brûler.

Dans le cas d'une boisson sucrée par exemple, le consommateur peut se saisir de l'agitateur 6 en le décrochant ou en le dé-clipsant du bord supérieur du gobelet 9. L'agitateur jetable au design de type « deux demi-courbes sur un axe droit » très novateur équipé d'une spatule pliable selon le mode de réalisation permet d'assurer un bon mélange de la boisson.

L'agitateur a aussi les avantages de préserver la propreté du bord (9) du gobelet, à l'endroit où le consommateur pose ses lèvres. D'une part cet agitateur permet au consommateur de disposer d'un agitateur propre, qui n'a pas été touché par d'autres consommateurs. D'autre part le consommateur qui n'utilise pas d'agitateur peut boire sa boisson sans avoir à ôter le « système combiné » du haut du gobelet. Le faible encombrement de cet agitateur ne pénalise pas l'empilage des gobelets chez le fabricant de gobelets, et aussi ne pénalise pas le désempilage des gobelets dans le distributeur automatique de boisson.

Par ailleurs, pour permettre un désempilage automatique facile des gobelets les uns des autres et permettre au gobelet de tomber en position strictement verticale dans le sas de remplissage de la machine de distribution automatique, l'agitateur 6 et de la paille 6 bis sont positionnés sur la demi-circonférence opposée à celle de la protection thermique 2 (voir figure 8). Cette disposition permet d'une part un parfait équilibrage des masses du gobelet, et d'autre part ergonomiquement cela permet au consommateur de saisir d'une main la protection thermique 2 en toute sécurité, et avec son autre main de décrocher l'agitateur 6 et/ou de la paille 6 bis.

Dans tous les cas, le feuillet de protection 2 peut être facilement saisi (décroché ou dé-clipsé) du gobelet, indépendamment de l'agitateur au moment voulu par le consommateur.

Le feuillet de protection 2 présente l'avantage d'être fait d'un plastique ou un carton de grade alimentaire facilement imprimable, qui peut être conservé par le consommateur, après que le gobelet et l'agitateur soient jetés. Par ailleurs, la surface du feuillet de protection thermique 2 peut être proposée et vendue comme espace publicitaire détachable à une entreprise cliente qui peut faire imprimer un message promotionnel soit directement par le fabricant de gobelets, soit par les fabricants de machine de distribution automatique ou les équipes de maintenance de ces machines sur une région, qui peuvent imprimer ces espaces publicitaires sur mesure, en achetant des gobelets vierges au fabricant de gobelets. Les possibilités techniques et marketing offertes par ce dispositif 1, la protection thermique 2 et ses modes de réalisation permettent d'ouvrir de nouvelles perspectives à très fort potentiel commercial à un marché d'une envergure internationale qui a besoin de réduire les coûts de production (augmenter les cadences de production) des gobelets à défaut de pouvoir donnée une réelle valeur ajoutée aux gobelets actuels. La production industrielle en automatique du dispositif décrit ici permettrait d'avoir des cadences de production importantes et donc de rester à des niveaux de prix de revient identiques à ceux des gobelets actuels. Les gains liés à la valeur ajoutée commerciale sont donc très intéressants pour les différents intervenants sur ce marché de la distribution automatique. Ce message promotionnel qui peut être très facilement exploité et conservé est destiné au consommateur qui prend une boisson dans un gobelet jetable. En plus des formats décrits ci-dessus, la forme générique 39 (exemple du coeur, ou tout autre sujet selon l'occasion) peut servir de support pour écrire un nom, etc. pour un usage plus festif.

Comme le présente la figure 1 le dispositif peut être une pièce de plastique ou de carton d'un seul tenant (plastique ou carton de grade alimentaire). Cette configuration présenterait l'avantage de pouvoir thermoformer ou mouler le « système combiné » en une seule opération proportionnellement au modèle du gobelet en plastique ou en carton, et de produire des grandes séries à faible coût. La mise en place du dispositif sur le bord du gobelet pourrait être faite par un principe thermique pour bien mettre en forme les clips.

Avant le montage sur le gobelet, le feuillet de protection 2 pourrait être imprimé sur le recto ou sur le recto & verso.

Bien évidement la présente invention n'est limité aux modes de réalisation décrits et illustrés mais englobe tout au contraire une multiplicité de variantes tel que couvertes par le revendications jointes. En particulier il est a noter que des caractéristiques décrites pour un mode de réalisation peuvent être librement combiné avec des caractéristiques d'autre modes de réalisation.

## Revendications

1. Dispositif utilitaire pour un récipient (3) de matière liquide ayant une forme sensiblement cylindrique, le dispositif comprenant des moyens aptes à prendre une configuration sensiblement oblong (6, 6bis) et des moyens aptes à prendre une configuration sensiblement plane (2) **caractérisé en ce que** ces moyens sont solidarisés audit récipient (3) de façon à permettre un maintien des moyens aptes à prendre une configuration sensiblement oblong (6, 6bis) et des moyens aptes à prendre une configuration sensiblement plane (2) respectivement dans une configuration suivant sensiblement la circonférence dudit récipient (3), afin de permettre un empilement par unités de dispositif et de récipient, ainsi qu'une désolidarisation commune ou sélective desdits moyens (6, 6bis, 2), dans lequel les moyens aptes à prendre une configuration oblong (6, 6bis) sont un agitateur (6) et/ou une paille (6bis).

2. Dispositif selon la revendication 1, dans lequel les moyens aptes à prendre une configuration sensiblement oblong (6, 6bis) sont formés d'un profilé en matière plastique, en particulier d'un profile présentant une section fermé ou en forme de C.

3. Dispositif selon la revendication 1 ou 2, dans lequel les moyens aptes à prendre une configuration sensiblement plane (22) sont formés d'une feuille, en particulier en matière plastique.

4. Dispositif selon l'une quelconque des revendications 1 à 3, dans lequel les moyens aptes à prendre une configuration sensiblement oblong (6, 6bis) comprennent des moyens d'encliquetage (5, 12, 31) ou sont en prise avec des moyens d'encliquetage.

5. Dispositif selon l'une quelconque des revendications 1 à 4, dans lequel les moyens aptes à prendre une configuration sensiblement oblong (6, 6 bis) comprennent au moins une partie (35), favorisant une déformation, en particulier une partie avec une structure en accordéon.

6. Dispositif selon l'une quelconque des revendications 1 à 5, dans lequel les moyens aptes à prendre une configuration sensiblement plane (2) forment ou comprennent un support d'information (2).

7. Dispositif selon l'une quelconque des revendications 1 à 6, dans lequel les moyens aptes à prendre une configuration sensiblement plane (2) présentent une forme complémentaire au récipient.

8. Dispositif selon l'une quelconque des revendications 1 à 7, dans lequel les moyens aptes à prendre une configuration sensiblement oblong (6, 6bis) et/ou les moyens aptes à prendre une configuration sensiblement plane (2) sont précontraint dans l'une de leurs configurations.

9. Récipient de liquide équipé d'un dispositif selon l'une quelconque des revendications 1 à 8, en particulier en forme de gobelet.

10. Récipient selon la revendications 9, étant formé d'une matière identique à celle d'au moins une partie du dispositif, en particulier formé d'un seul tenant avec ladite partie.

11. Récipient selon l'une quelconque des revendications 9 à 10, dans lequel la solidarisation par rapport aux moyens aptes à prendre une configuration sensiblement oblong (6, 6bis) et/ou les moyens aptes à prendre une configuration sensiblement plane (2) s'effectue directement et/ou indirectement par soudure, en particulier au niveau du bord supérieur du récipient.

## Claims

1. An apparatus useful with a recipient (3) for liquid material having a substantially cylindrical shape, wherein the apparatus comprises means adapted to adopt a substantially elongated configuration (6, 6bis) and means adapted to adopt a substantially plane configuration (2), **characterized in that** these means are connected with said recipient (3) such that it enables keeping the means adapted to adopt a substantially elongated configuration (6, 6bis) and the means adapted to adopt a substantially plane configuration (2) in a configuration substantially along the circumference of the recipient (3) in order to enable a stacking of units of the apparatus and the recipient, as well as a common or selective release of the means (6, 6bis, 2), wherein the means adapted to adopt an elongated configuration (6, 6bis) are an agitator (6) and/or a straw (6bis).

2. The apparatus according to claim 1, wherein the means adapted to adopt a substantially elongated configuration (6, 6bis) are made from a profile of plastics material, in particular from a profile presenting a closed or C-shaped cross-section.

3. The apparatus according to claim 1 or 2, wherein the means adapted to adopt a substantially plane configuration (22) are made from a sheet, in particular of plastics material.

4. The apparatus according to any one of claims 1 to 3, wherein the means adapted to adopt a substantially elongated configuration (6, 6bis) comprise locking means (5, 12, 31) or are engaged with locking means.

5. The apparatus according to any one of claims 1 to 4, wherein the means adapted to adopt a substantially elongated configuration (6, 6bis) comprise at least a section (35), favouring a deformation, in particular a section with an accordion-like structure.

6. The apparatus according to any one of claims 1 to 5, wherein the means adapted to adopt a substantially plane configuration (2) form or comprise an information support (2).

7. The apparatus according to any one of claims 1 to 6, wherein the means adapted to adopt a substantially plane configuration (2) present a shape corresponding to the recipient.

8. The apparatus according to any one of claims 1 to 7, wherein the means adapted to adopt a substantially elongated configuration (6, 6bis) and/or the means adapted to adopt a substantially plane configuration (2) are pre-stressed into one of their configurations.

9. Recipient of a liquid equipped with an apparatus according to any one of claims 1 to 8, in particular in the shape of a beaker.

10. Recipient according to claim 9, formed from a material identical to the material of at least a portion of the apparatus, in particular formed as a single supporter with said portion.

11. Recipient according to any one of claims 9 to 10, wherein the connection with respect to the means adapted to adopt a substantially elongated configuration (6, 6bis) and/or the means adapted to adopt a substantially plane configuration (2) is carried out directly and/or indirectly by soldering, in particular in the area of the upper edge of the recipient.

## Patentansprüche

1. Vorrichtung nützlich für eine Aufnahme (3) flüssigen Materials, welche eine im Wesentlichen zylindrische Form aufweist, wobei die Vorrichtung Mittel, die dazu ausgelegt sind eine im Wesentlichen längliche Konfiguration (6, 6bis) einzunehmen, und Mittel, die dazu ausgelegt sind, eine im Wesentlichen ebene Konfiguration (2) einzunehmen, umfasst, **dadurch gekennzeichnet, dass** diese Mittel so mit der Aufnahme (3) verbunden sind, dass ein Halten der Mittel, die dazu ausgelegt sind eine im Wesentlichen längliche Konfiguration (6, 6bis) einzunehmen, und der Mittel, die dazu ausgelegt sind eine im Wesentlichen ebene Konfiguration (2) einzunehmen, jeweils in einer Konfiguration ermöglicht wird, die im Wesentlichen dem Umfang der Aufnahme (3) folgt, um ein Stapeln von Einheiten der Vorrichtung und der Aufnahme, sowie ein gemeinsamen oder selektives Lösen der Mittel (6, 6bis, 2) zu erlauben, wobei die Mittel, die dazu ausgelegt sind eine im Wesentlichen längliche Konfiguration (6, 6bis) einzunehmen, ein Rührer (6) und/oder eine Strohalm (6bis) sind.

2. Vorrichtung gemäß Anspruch 1, wobei die Mittel, die dazu ausgelegt sind eine im Wesentlichen längliche Konfiguration (6, 6bis) einzunehmen, aus einem Profil aus Kunststoffinaterial ausgebildet sind, insbesondere aus einem Profil, welches einen geschlossenen oder C-förmigen Querschnitt aufweist.

3. Vorrichtung gemäß Anspruch 1 oder 2, wobei die Mittel, die dazu ausgelegt sind eine im Wesentlichen ebene Konfiguration (2) einzunehmen, aus einem Blatt, insbesondere aus Kunststoffmaterial, ausgebildet sind.

4. Vorrichtung gemäß einem der Ansprüche 1 bis 3, wobei die Mittel, die dazu ausgelegt sind eine im Wesentlichen längliche Konfiguration (6, 6bis) einzunehmen, Einrastmittel (5, 12, 31) umfassen oder in Eingriff mit Einrastmitteln sind.

5. Vorrichtung gemäß einem der Ansprüche 1 bis 4, wobei die Mittel, die dazu ausgelegt sind eine im Wesentlichen längliche Konfiguration (6, 6bis) einzunehmen, zumindest einen Abschnitt (35) aufweisen, welcher eine Deformation begünstigt, insbesondere einen Abschnitt mit einer Ziehharmonikastruktur.

6. Vorrichtung gemäß einem der Ansprüche 1 bis 5, wobei die Mittel, die dazu ausgelegt sind eine im Wesentlichen ebene Konfiguration (2) einzunehmen, einen Informationsträger (2) ausbilden oder umfassen.

7. Vorrichtung gemäß einem der Ansprüche 1 bis 6, wobei die Mittel, die dazu ausgelegt sind eine im Wesentlichen ebene Konfiguration (2) einzunehmen, eine der Aufnahme entsprechende Form aufweisen.

8. Vorrichtung gemäß einem der Ansprüche 1 bis 7, wobei die Mittel, die dazu ausgelegt sind eine im Wesentlichen längliche Konfiguration (6, 6bis) einzunehmen, und/oder die Mittel, die dazu ausgelegt sind eine im Wesentlichen ebene Konfiguration (2) einzunehmen, in eine ihrer Konfigurationen vorgespannt sind.

9. Aufnahme für eine Flüssigkeit, ausgestattet mit einer Vorrichtung gemäß einem der Ansprüche 1 bis 8, insbesondere in der Form eines Bechers.

10. Aufnahme gemäß Anspruch 9, welche aus dem gleichen Material ausgebildet ist, wie zumindest ein Teil der Vorrichtung, insbesondere ausgebildet als ein einziger Träger mit dem Abschnitt.

11. Aufnahme gemäß einem der Ansprüche 9 bis 10, wobei die Verbindung bezüglich der Mittel, die dazu ausgelegt sind eine im Wesentlichen längliche Konfiguration (6, 6bis) einzunehmen, und/oder der Mittel, die dazu ausgelegt sind eine im Wesentlichen ebene Konfiguration (2) einzunehmen, direkt und/oder indirekt durch Schweißen ausgeführt sind, insbesondere im Bereich des oberen Randes der Aufnahmen.
